# FASCICULE DE BREVET EUROPEEN

(11) **EP 2 021 180 B1**
(45) Date de publication et mention de la délivrance du brevet: **30.11.2011**
(21) Numéro de dépôt: 07766096.7
(22) Date de dépôt: 24.05.2007
(51) Int. Cl.: B41C 1/05, B41C 1/10

(54) **DISPOSITIF POUR LA RÉALISATION D'UNE PLAQUE D'IMPRESSION ET PROCÉDÉ DE RÉALISATION**
VORRICHTUNG ZUM ERSTELLEN VON DRUCKPLATTEN UND ENTWICKLUNGSVERFAHREN
DEVICE FOR CREATING A PRINTING PLATE AND DEVELOPMENT PROCESS

(30) Priorité: 29.05.2006 FR 0651933
(43) Date de publication de la demande: 11.02.2009
(73) Titulaire: MacDermid Printing Solutions Europe SAS, 68700 Cernay (FR)
(72) Inventeur: BARRAL, Christian, F-68700 Uffholtz (FR); BRAZIER, David, High Wycombe HP13 6QR (GB)
(74) Mandataire: Thinat, Michel
(86) Numéro de dépôt international: PCT/FR2007/051325
(87) Numéro de publication internationale: WO 2007/138218

(56) Documents cités:
- US-A- 5 558 716
- US-A- 5 735 983
- US-B1- 6 376 012
- PATENT ABSTRACTS OF JAPAN vol. 1998, no. 02, 30 janvier 1998 (1998-01-30) & JP 09 271705 A (DAINIPPON SCREEN MFG CO LTD), 21 octobre 1997 (1997-10-21)

## Description

La présente invention concerne un dispositif pour la réalisation d'une plaque d'impression, ainsi qu'un procédé de réalisation d'une telle plaque d'impression.

Habituellement, une plaque d'impression est obtenue en posant un support telle une plaque translucide ou une plaque pourvue d'un négatif d'une page à imprimer, sur un plan de travail ou plateau et en appliquant ensuite sur le support successivement un photopolymère liquide puis un film destiné à constituer la base de la plaque d'impression. Ensuite, l'épaisseur de la plaque d'impression est mesurée et, lorsque cette épaisseur diffère d'une épaisseur prédéterminée ou épaisseur de consigne, les moyens avec lesquels le photopolymère est appliqué sont réglés de manière à obtenir l'épaisseur souhaitée de la plaque d'impression.

Pour appliquer le photopolymère, on utilise de préférence des appareils comportant un réservoir à partir duquel le photopolymère sort par gravité. A cette fin, le réservoir est pourvu d'une sortie en forme d'une fente orientée vers le bas et le photopolymère liquide est alors appliqué, en passant du réservoir sur le support, pendant que le réservoir défile au-dessus du support suivant une direction de défilement. Pour régler l'épaisseur de la couche de polymère à obtenir, on détermine, suivant la viscosité du photopolymère, une vitesse avec laquelle le réservoir doit défiler au-dessus du support. Plus la vitesse du réservoir est grande, plus l'épaisseur de la couche de photopolymère déposée est fine. En conséquence, pour régler l'épaisseur de la couche de photopolymère à obtenir, on varie la vitesse avec laquelle le réservoir défile.

Et pour déposer le film destiné à constituer la base de la plaque d'impression à réaliser, on peut utiliser, par exemple, un dispositif comportant un dévidoir dans lequel est monté une bobine de film.

L'appareil de réalisation d'une plaque d'impression ayant une telle conception présente l'avantage d'une structure simple et de l'absence de mécanismes de réglage compliqués.

Cependant, une telle conception présente néanmoins des inconvénients. Tout d'abord, les photopolymères, bien que appelés « liquide », sont visqueux et leur viscosité, à température égale, peut varier d'un lot de livraison à l'autre. De plus, la viscosité varie selon la température ambiante qui règne autour de l'appareil de réalisation des plaques d'impression.

Le caractère visqueux des photopolymères fait que, par opposition au comportement d'un produit liquide comme l'eau, les photopolymères sortant du réservoir par gravité coulent du réservoir avec une vitesse propre qui est non seulement fonction du degré de viscosité du polymère, mais aussi de la configuration de la fente de sortie du réservoir.

Aussi, pour varier le débit du photopolymère à déposer, on choisit généralement de varier la vitesse de défilement du réservoir au-dessus du support. Cependant, lorsque la vitesse de défilement dépasse une limite, qui est généralement différente d'un photopolymère à l'autre, il peut y avoir un débit irrégulier du photopolymère, voire rupture du flux du photopolymère.

Un autre inconvénient du système décrit plus haut, réside dans le fait que l'on mesure l'épaisseur entière de la plaque d'impression. Ainsi, en cas de différence entre l'épaisseur de consigne et l'épaisseur réellement mesurée, on ne peut pas distinguer entre une erreur dans l'épaisseur de la couche de photopolymère et une erreur due à un problème de pose ou de l'épaisseur du film. Il en résulte l'impossibilité d'apporter des corrections précisément ciblées pour obtenir une plaque d'impression selon les dimensions prédéterminées.

De plus, comme cela est décrit, par exemple dans les documents US-A-5 735 983 et US-A-6 376 012, l'épaisseur de la couche appliquée est mesurée à une certaine distance des moyens d'application de photopolymère. Une telle disposition augmente l'incertitude sur l'origine d'une erreur éventuelle. Il en résulte une encore plus grande impossibilité d'apporter des corrections précisément ciblées pour obtenir une plaque d'impression selon les dimensions prédéterminées.

Le but de l'invention est de remédier aux inconvénients décrits ci avant.

Le but de l'invention est atteint avec un dispositif selon la revendication 1.

Conformément à l'invention, le moyen de vérification comprend un détecteur monté sur le côté aval du moyen d'application de manière à être disposé au-dessus d'une partie de la couche de photopolymère venant d'être appliquée, un comparateur destiné à comparer l'épaisseur réelle de la partie de la couche de polymère venant d'être appliquée avec l'épaisseur prédéterminée et un générateur de signaux électriques destiné à engendrer un signal de correction en cas de différence entre l'épaisseur réelle et l'épaisseur prédéterminée, le générateur étant relié à un dispositif de réglage du débit de photopolymère du moyen d'application.

Le dispositif de l'invention apporte l'avantage de pouvoir vérifier l'épaisseur de la seule couche de photopolymère et de pouvoir le faire continuellement et surtout dans une partie de la couche photopolymère qui vient d'être appliquée. Grâce à la courte distance entre l'endroit où le photopolymère liquide tombe sur le support et la partie de la couche photopolymère où l'épaisseur est vérifiée, la réaction en cas de dérive de l'épaisseur prédéterminée est pratiquement immédiate.

En outre, les dispositions de l'invention permettent de placer les moyens d'application du film assez proche du moyen d'application de photopolymère. Les dispositions de l'invention ne conduisent donc pas à un agrandissement notable du dispositif de réalisation d'une plaque d'impression.

Les dispositions de l'invention permettent par ailleurs, selon un mode de réalisation préféré de l'invention, de ne pas mesurer l'épaisseur réelle de la couche de photopolymère appliquée, mais de vérifier si la surface de la couche photopolymère déposée reste à un niveau constant ou non. En effet, en cas de réalisation d'une couche de photopolymères avec une épaisseur idéalement constante, le niveau constant de la surface de la couche de photopolymère est alors représentatif de la constance de l'épaisseur de la couche réalisée.

Cette disposition de l'invention est particulièrement avantageuse en raison de la transparence des photopolymères liquides. De plus, le support est souvent noir. De ce fait, l'épaisseur de la couche appliquée est difficilement mesurable avec des moyens de réflexion optique. En contrepartie, il est plus facile de surveiller le niveau de la surface de la couche appliquée avec un détecteur à réflexion, de préférence avec un détecteur du type à travailler par réflexion définie.

Ce type de détecteur utilise la réflexion d'un faisceau de lumière sur la surface de la résine dans le cas d'une incidence non normale. On parle de réflexion spéculaire sur une surface très lisse (comme c'est le cas d'un liquide) avec un angle d'incidence qui est égal et opposé par rapport à la normale à l'angle de réflexion.

Le principe de la vérification du niveau de la surface de la couche appliquée présente par ailleurs l'avantage d'un appareil simple et fonctionnant sur une large gamme d'épaisseurs de couches polymères. En effet, le dispositif de l'invention, dans le mode de réalisation expliqué, n'exploitant que le niveau de la surface de la couche, l'épaisseur de la couche de photopolymère est devenue sans importance.

En même temps, cela simplifie l'appareil de réalisation des plaques d'impression. En effet, un tel appareil peut être équipé d'un plateau ou d'un plan de travail ou de tout autre moyen conformé pour maintenir ou porter le support sur lequel le photopolymère doit être appliqué et pour disposer ce plateau à un niveau variable par rapport au moyen d'application de photopolymère. En d'autres mots, selon une première variante de réalisation, le plateau est monté mobile de manière à pouvoir être éloigné ou rapproché du moyen d'application de photopolymère et à régler ainsi une épaisseur prédéterminée ou épaisseur de consigne. Selon une seconde variante, le plateau est monté en position fixe et ce sont le moyen d'application de photopolymère et le dévidoir de film qui sont montés mobiles de manière à pouvoir être rapprochés ou éloignés du plateau.

Selon une autre caractéristique de la présente invention, le moyen d'application comprend des moyens de dosage. Cette disposition de l'invention permet de faire défiler le moyen d'application de photopolymère par rapport au support avec une vitesse de défilement ou d'application constante. Plus particulièrement, cette disposition de l'invention permet d'utiliser un moteur à vitesse constante, ce qui simplifie le dispositif de l'invention grâce à l'absence d'un variateur de vitesse.

Selon encore une autre caractéristique de l'invention, le moyen d'application comprend un réservoir pour le photopolymère et, à l'issue du réservoir, des moyens de dosage. Les moyens de dosage peuvent être disposés immédiatement après l'issue du réservoir. Toutefois, il est préférable que l'issue du réservoir, qui se présente généralement sous la forme d'une fente, soit formé au moins partiellement par des moyens de dosage.

Le réservoir est conformé pour que le photopolymère puisse en sortir à travers une fente à ouverture variable, cette fente étant formée entre une racle et un corps cylindrique à section transversale non circulaire. La racle et le corps cylindrique étant montés sur le réservoir, ils en font partie intégrante. La variation de l'ouverture de la fente est obtenue par rotation du corps cylindrique autour de son axe longitudinal suivant un signal électrique de correction engendré par le détecteur vérifiant la constance du niveau de la surface de la couche polymère déposée.

Selon une variante de réalisation représentée dans les dessins, le corps cylindrique est pourvu d'un méplat s'étendant suivant un plan parallèle à son axe longitudinal. Ce méplat donne à la section transversale du corps cylindrique la forme non circulaire. Le côté non circulaire de la section transversale étant orienté vers la racle et la fente de sortie du réservoir étant donc délimitée entre le côté non circulaire du corps cylindrique et la racle, l'ouverture de la fente peut être variée par rotation du corps cylindrique autour de son axe longitudinal.

Selon un autre aspect de l'invention, la racle est disposée au-dessus du support destiné à recevoir une couche d'un photopolymère, à une hauteur qui est supérieure à l'épaisseur prédéterminée de la couche de photopolymères à appliquer.

Afin de garantir un débit homogène du photopolymère à une vitesse de défilement choisie du moyen d'application, il est recommandé que la hauteur à laquelle la racle est disposée par rapport au support, soit environ 2 mm plus grande que l'épaisseur de la couche de photopolymère à réaliser.

Le but de l'invention est également atteint avec un procédé selon la revendication 7.

Conformément à l'invention, le procédé comprend au moins les étapes suivantes :
- poser un support destiné à recevoir une couche de photopolymère liquide,
- appliquer le photopolymère liquide sur le support en une couche ayant une surface et une épaisseur prédéterminée,
- vérifier l'épaisseur de la partie de la couche de polymère venant d'être appliquée,
- engendrer un signal de correction si l'épaisseur réelle diffère de l'épaisseur prédéterminée et
- réajuster un doseur du moyen d'application suivant le signal de correction.

Ce procédé est avantageusement mis en oeuvre à l'aide du dispositif décrit plus haut.

D'autres caractéristiques et avantages de la présente invention ressortiront dans la description ci-après d'un mode de réalisation du dispositif de l'invention. La description est faite en référence aux dessins dans lesquels :
- la figure 1 représente très schématiquement un dispositif de l'invention et
- la figure 2 représente la disposition des différents éléments du moyen d'application du dispositif de l'invention en une vue latérale.

La figure 1 représente un dispositif pour la réalisation d'une plaque d'impression selon l'invention. Ce dispositif comprend un support 1 destiné à recevoir un photopolymère liquide puis un film destiné à constituer la base de la plaque d'impression, ainsi qu'un moyen d'application 3 du photopolymère liquide sur le support 1 en une couche 2 et un moyen de vérification 5 de l'épaisseur de la couche 2 appliquée. Lors du dépôt de la couche 2, le moyen d'application 3 se déplace par rapport au support 1 suivant la direction D. Le support 1 repose sur un plateau 30.

Le moyen de vérification 5 comprend un détecteur monté sur le côté aval du moyen d'application 3. Le détecteur 5 est ainsi disposé au-dessus d'une partie de la couche de photopolymères 2, qui vient d'être appliquée. Le détecteur 5 est relié à un comparateur (non représenté) destiné à comparer l'épaisseur réelle de la partie de la couche de polymère 2 venant d'être appliquée avec l'épaisseur prédéterminée. Le comparateur comporte, ou est relié à, un générateur de signaux électriques destiné à engendrer un signal de correction en cas de différence entre l'épaisseur réelle et l'épaisseur prédéterminée de la couche de photopolymère. Le générateur de signaux électriques est relié à un dispositif de réglage du débit de photopolymère du moyen d'application 3.

Dans un appareil ou une installation de réalisation de plaques d'impression, le plateau 30 et le dispositif d'application 3 sont montés avantageusement de manière que l'un puisse être déplacé en élévation par rapport à l'autre. Généralement, il sera plus facile de monter le plateau 30 mobile par rapport au moyen d'application 3 monté fixe.

La figure 2 représente les différents éléments du moyen d'application 3 et la position par rapport au support 1.

Le moyen d'application 3 comprend un réservoir 4 pour le photopolymère et, à l'issue du réservoir 4, des moyens de dosage 7, 8. Les moyens de dosage 7, 8 comprennent une racle 7 et un corps cylindrique 8 ayant un axe longitudinal 9 et une section transversale non circulaire. La forme non circulaire de la section du corps 8 est obtenue par un méplat 10 qui s'étend suivant un plan parallèle à l'axe longitudinal 9 du corps cylindrique 8. Le méplat 10 est orienté vers la racle 7 de manière à définir une fente 6 à ouverture L variable entre la racle 7 et le corps cylindrique 8. La variation de l'ouverture L de la fente 6 est obtenue par rotation du corps cylindrique 8 autour de son axe longitudinal 9 suivant un signal électrique de correction engendré par le détecteur 5.

L'orientation du méplat 10 par rapport à un plan vertical est indiquée dans la figure par un angle d'ouverture Q. Plus l'angle d'ouverture Ω est petit, plus l'ouverture L de la fente 6 est grande.

La figure 2 représente par ailleurs aussi l'épaisseur g de la couche de photopolymère 2 et la hauteur h à laquelle la racle 7 est disposée. Sans que cela ne soit indiqué numériquement, la figure 2 montre clairement que la hauteur h est plus grande que l'épaisseur g de la couche de photopolymère 2.
Il va de soi que le mode de réalisation par le corps cylindrique 8 avec un méplat est un mode de réalisation parmi d'autres. On pourra, sans sortir du cadre de l'invention utiliser un système à boisseau ou un système à fente mobile ou encore un équivalent fonctionnel.

L'homme du métier comprendra aisément que l'épaisseur g de la couche de photopolymère 2 déposée pourra être variée tout en gardant une vitesse d'application constante.

## Revendications

1. Dispositif pour la réalisation d'une plaque d'impression comprenant un support (1) destine à recevoir un photopolymère liquide puis un film destine à constituer la base de la plaque d'impression, un réservoir (4) pour le photopolymère, un moyen d'application (3) du photopolymère liquide sur le support (1) en une couche (2) ayant une surface (21) et une épaisseur prédéterminé (g) et un moyen de vérification (5) de l'épaisseur (g) de la couche (2) appliquée, le moyen de vérification comprenant un détecteur (5) monté au-dessus de la couche de photopolymère (2), un comparateur destiné à comparer l'épaisseur réelle de la couche de polymère (2) avec l'épaisseur prédéterminée et un générateur de signaux électriques destiné à engendrer un signal de correction en cas de différence entre l'épaisseur réelle et l'épaisseur prédéterminée, le générateur étant relié à un dispositif de réglage du débit de photopolymère du moyen d'application (3), **caractérisé en ce que** le détecteur (5) est monté en position fixe et directement sur une paroi du moyen d'application (3) côté aval du moyen d'application (3) afin de pouvoir détecter le niveau de la surface (21) de la partie de la couche de photopolymère (2) venant d'être appliquée, ce niveau étant représentatif de l'épaisseur réelle de la couche de photopolymère (2), **en ce que** le détecteur (5) est du type à travailler par réflexion définie, c'est-à-dire en utilisant la réflexion d'un faisceau de lumière d'incidence non normale sur la surface (21) de la partie de la couche de photopolymère (2) venant d'être appliquée et **en ce que** le réservoir (4) est conformé pour que le photopolymère puisse en sortir à travers une fente (6) à largeur (L) variable formée entre une racle (7) et un corps cylindrique (8) à section transversale non circulaire montés sur le réservoir (4), le côté non circulaire étant orientée vers la racle et la variation de la largeur de la fente (6) étant obtenue par rotation du corps cylindrique (8) autour de son axe longitudinal (9) suivant un signal électrique de correction engendré par le détecteur (5).

2. Dispositif selon la revendication 1, **caractérisé en ce que** le corps cylindrique (8) est pourvu d'un méplat (10) s'étendant suivant un plan parallèle à l'axe longitudinal (9) du corps cylindrique (8), ce méplat (10) donnant à la section transversale du corps cylindrique (8) la forme non circulaire.

3. Dispositif selon la revendication 1 ou 2, **caractérisé en ce que** la racle (7) est disposée au-dessus du support (1) à une hauteur (h) qui est supérieure à l'épaisseur prédéterminée (g) de la couche de photopolymère à appliquer.

4. Dispositif selon la revendication 3, **caractérisé en ce que** la hauteur (h) à laquelle la racle (7) est disposé est environ 2 mm plus grande que l'épaisseur prédéterminée (g) de la couche de photopolymère (2).

5. Dispositif selon l'une quelconque des revendications 1 à 4, **caractérisé en ce qu'**il comprend, pour maintenir ou porter le support (1), un plateau (30) monté à un niveau variable par rapport au moyen d'application (3) du photopolymère liquide.

6. Dispositif selon l'une quelconque des revendications 1 à 5, **caractérisé en ce qu'**il comprend un moteur à vitesse constante pour faire défiler le moyen d'application (3) au-dessus du support (1).

7. Procédé de réalisation d'une plaque d'impression moyennant un dispositif comprenant un support (1) destiné à recevoir un photopolymère liquide puis un film destiné à constituer la base de la plaque d'impression, un réservoir (4) pour le photopolymère, un moyen d'application (3) du photopolymère liquide sur le support (1) en une couche (2) ayant une surface (21) et une épaisseur prédéterminée (g) et un moyen de vérification (5) de l'épaisseur (g) de la couche (2) appliquée, le procédé comprenant au moins les étapes suivantes :
poser un support (1) destiné à recevoir une couche (2) de photopolymère liquide,
appliquer le photopolymère liquide sur le support (1) en une couche (2) ayant une surface (21) et une épaisseur prédéterminée (g),
vérifier l'épaisseur (g) de la couche de polymère (2),
engendrer un signal de correction si l'épaisseur réelle diffère de l'épaisseur prédéterminée (g) et
réajuster un doseur (7, 8) du moyen d'application (3) suivant le signal de correction, **caractérisé en ce que** l'épaisseur (g) de la couche de polymère est vérifiée sur la partie de couche venant d'être appliquée, c'est-à-dire par un détecteur (5) du type à travailler par réflexion définie, c'est-à-dire en utilisant la réflexion d'un faisceau de lumière d'incidence non normale sur la surface (21) et monté en position fixe et directement sur une paroi du moyen d'application (3) côté aval du moyen d'application (3).

8. Procédé selon la revendication 7, **caractérisé en ce que** le moyen d'application (3) défile au-dessus du support (1) avec une vitesse d'application constante.

## Claims

1. A device for creating a printing plate comprising a holder (1) intended to receive a photopolymer liquid then a film intended to form the base of the printing plate, a reservoir (4) for the photopolymer, means (3) for applying the photopolymer liquid on the holder (1) in a layer (2) having a surface (21) and a predetermined thickness (g) and means (5) for verifying the thickness (g) of the applied layer (2), the verification means comprising a detector (5) mounted above the photopolymer layer (2), a comparator intended to compare the actual thickness of the polymer layer (2) with the predetermined thickness and an electric signal generator intended to create a correction signal in case of difference between the real thickness and the predetermined thickness, the generator being connected to a device for adjusting the flow rate of the photopolymer of the application means (3), **characterized in that** the detector (5) is mounted in a fixed position and directly on a downstream-side wall of the application means (3) so as to be able to able to detect the level of the surface (21) of the part of the photopolymer layer (2) having been applied, this level being representative of the real thickness of the photopolymer layer (2), **in that** the detection (5) is of the type to work by defined reflection, i.e. using the reflection of a beam of non-normal incident light on the surface (21) of the part of the photopolymer layer (2) having been applied and **in that** the reservoir (4) is shaped so that the photopolymer can exit it through a slot (6) with a variable width (L) formed between a blade (7) and a cylindrical body (8) with a non-circular transverse section mounted on the reservoir (4), the non-circular side being oriented toward the blade and the variation of the width of the slot (6) being obtained by rotation of the cylindrical body (8) around its longitudinal axis (9) according to an electrical correction signal created by the detector (5).

2. The device according to claim 1, **characterized in that** the cylindrical body (8) is provided with a flat (10) extending along a plane parallel to the longitudinal axis (9) of the cylindrical body (8), said flat (10) giving the transverse section of the cylindrical body (8) the non-circular shape.

3. The device according to claim 1 or 2, **characterized in that** the blade (7) is arranged above the holder (1) at a height (h) that is larger than the predetermined thickness (g) of the photopolymer layer to be applied.

4. The device according to claim 3, **characterized in that** the height (h) at which the blade (7) is arranged is about 2 mm larger than the predetermined thickness (g) of the photopolymer layer (2).

5. The device according to any one of claims 1 to 4, **characterized in that** it comprises, to maintain or support the holder (1), a plate (30) mounted at a variable level relative to the application means (3) of the liquid photopolymer.

6. The device according to any one of claims 1 to 5, **characterized in that** it comprises a constant-speed motor to make the application means (3) travel above the holder (1).

7. A method of creating a printing plate using a device comprising a holder (1) intended to receive a liquid photopolymer, then a film intended to make up the base of the printing plate, a reservoir (4) for the photopolymer, means (3) for applying the liquid photopolymer on the holder (1) in a layer (2) having a surface (21) and a predetermined thickness (g) and means (5) for verifying the thickness (g) of the applied layer (2), the method comprising at least the following steps:
placing a holder (1) intended to receive a layer (2) of liquid photopolymer,
applying the liquid photopolymer on the holder (1) in a layer (2) having a surface (21) and a predetermined thickness (g),
verifying the thickness (g) of the polymer layer (2),
creating a correction signal if the real thickness differs from the predetermined thickness (g), and
readjusting a dosing apparatus (7, 8) of the application means (3) according to the correction signal, **characterized in that** the thickness (g) of the polymer layer is verified on the part of the layer having just been applied, i.e. by a detector (5) of the type working by defined reflection, i.e. using the reflection of a beam of non-normal incident light on the surface (21), and mounted in a fixed position and directly on a wall of the application means (3) on the downstream side of the application means (3).

8. The method according to claim 7, **characterized in that** the application means (3) travels above the holder (1) with a constant application speed.

## Patentansprüche

1. Vorrichtung zur Herstellung einer Druckplatte, umfassend einen Träger (1), der dazu bestimmt ist, ein flüssiges Photopolymer aufzunehmen, dann einen Film, der dazu bestimmt ist, die Basis der Druckplatte zu bilden, einen Behälter (4) für das Photopolymer, ein Mittel zum Aufbringen (3) des flüssigen Photopolymers auf den Träger (1) in einer Schicht (2) mit einer Fläche (21) und einer vorbestimmten Dicke (g) und ein Mittel zur Überprüfung (5) der Dicke (g) der aufgebrachten Schicht (2), wobei das Mittel zur Überprüfung einen Detektor (5) umfasst, der über der Polymerschicht (2) befestigt ist, einen Komparator, der dazu bestimmt ist, die reelle Dicke der Polymerschicht (2) mit der vorbestimmten Dicke zu vergleichen, und einen Generator von elektrischen Signalen, die dazu bestimmt sind, ein Korrektorsignal zu erzeugen für den Fall einer Differenz zwischen der reellen Dicke und der vorbestimmten Dicke, wobei der Generator mit einer Vorrichtung zur Einstellung des Durchsatzes von Photopolymer des Aufbringungsmittels (3) verbunden ist, **dadurch gekennzeichnet, dass** der Detektor (5) in fester Position und direkt auf eine Wand des Auftragungsmittels an der dem Auftragungsmittel (3) nachgelagerten Seite befestigt ist, um das Niveau der Fläche (21) des Teils der Photopolymerschicht (2) nachweisen zu können, die gerade aufgetragen wurde, wobei dieses Niveau die reelle Dicke der Photopolymerschicht (2) darstellt, dadurch, dass der Detektor (5) der Art ist, die durch eine definierte Reflektion arbeitet, d.h. durch die Verwendung der Reflektion eines Lichtbündels mit einem nicht normalen Einfall auf der Fläche (21) des Teils der Photopolymerschicht (2), der gerade aufgetragen wurde, und dadurch, dass der Behälter (4) dazu ausgelegt ist, dass das Photopolymer daraus über einen Schlitz (6) mit variabler Breite (L) entweichen kann, der zwischen einer Rakel (7) und einem zylindrischen Körper (8) mit einem nicht kreisförmigen Querschnitt, die auf dem Behälter (4) montiert sind, gebildet ist, wobei die nicht kreisförmige Seite auf den Rakel ausgerichtet ist und die Variation der Breite des Schlitzes (6) durch die Drehung des zylindrischen Körpers (8) um seine Längsachse (9) gemäß einem elektrischen Korrektursignal erhalten wird, das vom Detektor (5) erzeugt wird.

2. Vorrichtung nach Anspruch 1, **dadurch gekennzeichnet, dass** der zylindrische Körper (8) mit einer Flachstelle (10) verbunden ist, die sich gemäß einer Ebene erstreckt, die zur Längsachse (9) des zylindrischen Körpers (8) parallel ist, wobei diese Flachstelle (10) dem Querschnitt des zylindrischen Körpers (8) die nicht kreisförmige Form verleiht.

3. Vorrichtung nach Anspruch 1 oder 2, **dadurch gekennzeichnet, dass** das Rakel (7) über dem Träger (1) auf einer Höhe (h) angebracht ist, die größer als die vorbestimmte Dicke (g) der aufzutragenden Photopolymerschicht ist.

4. Vorrichtung nach Anspruch 3, **dadurch gekennzeichnet, dass** die Höhe (h), auf der der Rakel (7) angeordnet ist, ungefähr 2 mm größer als die vorbestimmte Dicke (g) der Photopolymerschicht (2) ist.

5. Vorrichtung nach einem der Ansprüche 1 bis 4, **dadurch gekennzeichnet, dass** sie, um den Träger (1) zu halten oder zu tragen, eine Platte (30) umfasst, die auf einem Niveau montiert ist, das bezüglich des Auftragungsmittels (3) des flüssigen Photopolymers variabel ist.

6. Vorrichtung nach einem der Ansprüche 1 bis 5, **dadurch gekennzeichnet, dass** sie einen Motor mit einer konstanten Geschwindigkeit umfasst, um das Auftragungsmittel (3) über dem Träger (1) vorbeiziehen zu lassen.

7. Verfahren zur Herstellung einer Druckplatte mit Hilfe einer Vorrichtung, umfassend einen Träger (1), der dazu bestimmt ist, ein flüssiges Photopolymer aufzunehmen, dann einen Film, der dazu bestimmt ist, die Basis der Druckplatte zu bilden, einen Behälter (4) für das Photopolymer, ein Mittel zum Auftragen (3) des flüssigen Photopolymers auf den Träger (1) in einer Schicht (2) mit einer Fläche (21) und einer vorbestimmten Dicke (g) und ein Mittel zur Überprüfung (5) der Dicke (g) der aufgebrachten Schicht (2), wobei das Verfahren mindestens die folgenden Schritte umfasst:
Anbringen eines Trägers (1), der dazu bestimmt ist, eine Schicht (2) aus flüssigem Photopolymer aufzunehmen,
Aufbringen des flüssigen Photopolymers auf dem Träger (1) in einer Schicht (2) mit einer Fläche (21) und einer vorbestimmten Dicke (g),
Überprüfen der Dicke (g) der Polymerschicht (2),
Erzeugen eines Korrektursignals, wenn die reelle Dicke von der vorbestimmten Dicke (g) abweicht, und
Anpassen eines Dosierers (7, 8) des Aufbringungsmittels (3) je nach dem Korrektursignal, **dadurch gekennzeichnet, dass** die Dicke (g) der Polymerschicht auf dem Teil der Schicht überprüft wird, die gerade aufgetragen wurde, d.h. durch einen Detektor (5) der Art, die durch eine definierte Reflektion arbeitet, d.h. durch die Verwendung der Reflektion eines Lichtbündels mit einem nicht normalen Einfall auf der Fläche (21), und montiert in einer festen Position und direkt auf einer Wand des Aufbringungsmittels (3), dem Aufbringungsmittel (3) nachgeordnet.

8. Verfahren nach Anspruch 7, **dadurch gekennzeichnet, dass** das Aufbringungsmittel (3) über dem Träger (1) mit einer konstanten Aufbringungsgeschwindigkeit vorbeizieht
